# EUROPÄISCHE PATENTSCHRIFT

(11) **EP 0 896 934 B1**
(45) Veröffentlichungstag und Bekanntmachung des Hinweises auf die Patenterteilung: **20.11.2002**
(21) Anmeldenummer: 98113843.1
(22) Anmeldetag: 24.07.1998
(51) Int. Cl.: B65D 90/46

(54) **Transportsack aus Gewebe- und/oder Folienmaterial**
Container bag from a fabric and/or foil material
Conteneur flexible en tissu et/ou d'un materiau en feuille

(30) Priorität: 13.08.1997 AT 135997
(43) Veröffentlichungstag der Anmeldung: 17.02.1999
(73) Patentinhaber: BULK BAG-TEC MaschinenhandelsgmbH, 3161 St. Veit/Gölsen (AT)
(72) Erfinder: Haberl, Wolf-Dieter, 3161 St. Veit/Gölsen (AT)
(74) Vertreter: Puchberger, Peter, Dipl.-Ing.

(56) Entgegenhaltungen:
- EP-A- 0 413 886
- EP-A- 0 456 328
- US-A- 4 431 316
- US-A- 5 458 419

## Beschreibung

Die Erfindung betrifft Transportsäcke aus Gewebe und/oder Folienmaterial, wobei das Material aus zwei leitfähigen Außenschichten und einer Zwischenschicht besteht.

Transportsäcke der beschriebenen Art werden für den Transport schüttfähiger Güter verwendet. Beim Beladen oder Entladen staubförmiger Massen können statische Aufladen entstehen, die abgeleitet werden müssen. Dadurch werden z.B. Funkenbildungen oder Staubexplosionen verhindert.

Die elektrische Ableitfähigkeit der üblicherweise für die Außenschichten verwendeten Polyolefingewebe wird entweder durch eingewebte Metallfäden, durch eine Metallbeschichtung z.B. mit Aluminium oder durch Einweben von karbonisierten Polyolefinfäden erreicht.

Eine besonders günstige Variante des Materials für derartige Transportsäcke ist eine Sandwich-Konstruktion mit zwei Außenschichten aus ableitfähigem Gewebe, die durch eine Zwischenschicht in Form einer Polyolefineinlage verbunden sind (siehe Z.B. US 4 431 316). Beispielsweise können die Außenschichten aus leitfähigem Polypropylengewebe mit einem Flächengewicht von 110 g/m² verwendet werden, die leitfähige Polypropylen-Monofilamentfäden aufweisen. Zwei Lagen dieses Gewebes werden durch eine Polypropylen-Extrusionsbeschichtung miteinander verbunden.

Ein Nachteil dieses Sandwich-Gewebes liegt allerdings darin, daß die Polypropylenzwischenschicht nicht elektrisch leitend ist. Daher ist es notwendig, die beiden Außenschichten miteinander leitfähig zu binden, z.B. durch eine karbonisierte leitfähige Polyolefinfolie, die um die Kantenbereiche herumgeschlagen und mit den beiden Außenschichten des Gewebes verschweißt oder vernäht wird. Dies ist ein zeitraubender und damit teurer Vorgang.

Die erfindungsgemäßen Transportsäcke sind dadurch gekennzeichnet, daß die beiden Außenschichten durch ein oder mehrere die Zwischenschicht durchragende Verbindungsleiter verbunden sind. Dabei sind die Außenschichten ein leitfähiges Gewebe und die Zwischenschicht z.B. eine Extrusionsbeschichtung. Die Verbindungsleiter sind bevorzugt leitfähige Fäden, die in die Zwischenschicht eingebettet sind und beide Außenschichten leitend verbinden. Nach einem weiteren Merkmal verlaufen die Verbindungsleiter vom Boden des Transportsackes bzw. dessen Auslaufstutzen in Richtung zum Einlaufstutzen des Transportsackes und die leitfähigen Fäden in den Außenschichten verlaufen zumindest quer dazu.

Weitere vorteilhafte Merkmale der Erfindung sind den Patentansprüchen, der nachfolgenden Beschreibung und den Zeichnungen zu entnehmen.

Fig. 1 zeigt einen Querschnitt durch den Kantenbereich eines Gewebe und/oder Folienmaterials gemäß Stand der Technik. Fig. 2 ist ein analoger Schnitt durch einen erfindungsgemäßen Materialaufbau. Fig. 3 ist die Ansicht einer Bahn des Materials und Fig. 4 ein gemäß Erfindung ausgestatteter Transportsack schematisch in Schrägansicht.

Fig. 1 zeigt als Stand der Technik einen Querschnitt durch ein Sandwich-Gewebe. Die beiden Außenschichten 1,2 sind leitfähig und bestehen z.B. aus einem Gewebe aus Niederdruck-Polyethylen oder Polypropylen. Die Leitfähigkeit wird durch eingewebte Metallfäden oder durch eine Metallbeschichtung (z.B. mit Aluminium) oder durch Einweben von karbonisierten Polyolefinfäden erreicht.

Ein Beispiel für ein verwendbares Gewebe ist ein Polypropylengewebe mit einem Flächengewicht von 110 g/m². Die Leitung wird durch Polypropylen-Monofilamentfäden, die karbonisiert sind, erreicht. Zwischen den beiden Außenschichten liegt die Zwischenschicht 3, die die beiden Außenschichten 1 und 2 miteinander verbindet, aber selbst nicht leitfähig ist. Bei der Herstellung derartiger Sandwich-Gewebe wird üblicherweise die Polypropylen-Extrusionsbeschichtung auf die Gewebebahnen aufkaschiert und die drei Schichten werden miteinander bahnförmig verpreßt.

Um die beiden Außenschichten 1,2 miteinander leitend zu verbinden, ist gemäß Stand der Technik um eine Kante herum eine elektrisch leitende Verbindungsfolie 4 vorgesehen.

Die Fig. 2 zeigt einen analogen Schnitt durch ein erfindungsgemäßes Sandwich-Gewebe. Die beiden Außenschichten, die leitfähig sind, wie zuvor beschrieben, werden durch Verbindungsleiter 5 miteinander elektrisch leitend verbunden, wobei die Verbindungsleiter die Zwischenschicht durchragen.

Diese Verbindungsleiter sind bei der Herstellung des Sandwich-Gewebes einfach vorzusehen, indem bei der Extrusionsbeschichtung, also dem Auftragen der Zwischenschicht 3, automatisch und ohne größerem Aufwand leitfähige Fäden in Längsrichtung der Materialbahn zwischen den Schichten mitlaufen gelassen werden.

Bei quergewebten leitfähigen Fäden der Außenschichten 1,2 ergibt sich dadurch ein guter Kontakt zwischen den Außenschichten.

In den Figuren 1 und 2 sind die Schichtdicken nicht maßstäblich eingetragen. Bevorzugt ist die Zwischenschicht 3 nur sehr dünn z.B. 30 bis 45 Micron. Die in Längsrichtung der Materialbahn mitlaufenden leitfähigen Fäden als Verbindungsleiter 5 sind demgegenüber wesentlich dicker, sodaß sich durch den Druck der Anpreßwalzen der Herstellmaschine und durch den Druck innerhalb der aufgewickelten Materialbahnrolle ein sehr guter Kontakt mit querlaufenden leitfähigen Fäden der Außenschichten ergibt.

Die leitfähigen Fäden, die als Verbindungsleiter 5 dienen, können beliebig über den Querschnitt einer Materialbahn verteilt werden. Bevorzugt ist entweder eine gleichmäßige Verteilung oder es werden entlang der Längskanten 6 der Materialbahn (siehe Fig. 3) mehrere z.B. zwei leitfähige Längsfäden als Verbindungsleiter 5 und im Mittelbereich eine Fadenschar von drei oder vier Verbindungsleiter angeordnet.

Die mittlere Fadenschar hat den Vorteil eines besseren Kontaktes zu den Einfüllstutzen und Auslaufstutzen des Transportsackes.

Fig. 4 zeigt in Schrägansicht schematisch einen erfindungsgemäßen Transportsack. Schematisch sind an einer Seitenwand des Sackes die quer verlaufenden leitfähigen Fäden 11 der außenliegenden Außenschicht eingezeichnet. Die Materialbahn gemäß Fig. 3 bildet jeweils die Seitenwände des Transportsackes 8 und aus diesen Materialbahnen sind auch der Einfüllstutzen 9 und der Auslaufstutzen 10 gebildet. Die Verbindungsleiter 5, insbesondere der mittleren Schar, erstrecken sich bis in diese Stutzen hinein und sichern somit eine ausreichende Leitfähigkeit und leitfähige Verbindung der beiden Außenschichten der Materialbahnen, sodaß etwaige statische Ladungen über den Erdanschluß 12 abgeleitet werden können.

Die Erfindung ist auf das dargestellte Ausführungsbeispiel nicht beschränkt. Die leitfähigen Fäden der Außenschichten können quer- und längsgewebt sein. Der Transportsack kann jede gewünschte Form und Schnittart haben. Die Flächengewichte der Gewebe sind der Tragkraft des Transportsackes anzupassen. Anstelle von Geweben kann auch Folienmaterial Verwendung finden. Die Zwischenschicht kann neben der verbindenden Wirkung auch andere Eigenschaften vermitteln, wie Wasser- oder Luftdichtheit. Die Verbindungsleiter können z.B. auch bandförmig sein oder von Metallfäden oder -drähten gebildet werden.

## Patentansprüche

1. Transportsack aus Gewebe- und/oder Folienmaterial, wobei das Material aus zwei leitfähigen Außenschichten und einer Zwischenschicht besteht, **dadurch gekennzeichnet, daß** die beiden Außenschichten (1,2) durch ein oder mehrere die Zwischenschicht (3) durchragende Verbindungsleiter (5) elektrisch verbunden sind.

2. Transportsack nach Anspruch 1, **dadurch gekennzeichnet, daß** die Außenschichten (1,2) ein leitfähiges Gewebe sind und daß die Zwischenschicht eine Extrusionsbeschichtung ist.

3. Transportsack nach Anspruch 1 oder 2, **dadurch gekennzeichnet, daß** die Verbindungsleiter (5) leitfähige Fäden sind, die in die Zwischenschicht (3) eingebettet sind und beide Außenschichten (1,2) leitend verbinden.

4. Transportsack nach Anspruch 3, **dadurch gekennzeichnet, daß** die Verbindungsleiter (5) vom Boden des Transportsackes (8) bzw. dessen Auslaufstutzen (10) in Richtung zum Einlaufstutzen (9) des Transportsackes verlaufen, und daß die leitfähigen Fäden (11) in der Außenschicht zumindest quer dazu verlaufen.

5. Gewebebahn zur Herstellung von Transportsäcken nach einem oder mehreren der Ansprüche 1 bis 4, **dadurch gekennzeichnet, daß** sie an zwei leitfähigen Geweben als Außenschichten (1,2), aus einer diese verbindenden Zwischenschicht (3) und ein oder mehreren die Zwischenschicht durchragende Verbindungsleiter (5) besteht, wobei der Verbindungsleiter und die beiden Außenschichten in elektrisch leitendem Kontakt stehen.

## Claims

1. Container bag composed of fabric and/or film material, the material being composed of two conductive outer layers and one interlayer, **characterized in that** the two outer layers (1, 2) are electrically connected by one or more connecting conductors (5) projecting through the interlayer (3).

2. Container bag according to Claim 1, **characterized in that** the outer layers (1, 2) are a conductive fabric and **in that** the interlayer is an extrusion coating.

3. Container bag according to Claim 1 or 2, **characterized in that** the connecting conductors (5) are conductive threads which are embedded in the interlayer (3) and connect the two outer layers (1, 2) together conductingly.

4. Container bag according to Claim 3, **characterized in that** the connecting conductors (5) extend from the base of the container bag (8) or its outlet stub (10) in the direction of the inlet stub (9) of the container bag and **in that** the conductive threads (11) in the outer layer extend at least transversely thereto.

5. Fabric web for producing container bags according to one or more of Claims 1 to 4, **characterized in that** it is composed of two conductive fabrics as outer layers (1, 2), an interlayer (3) joining the outer layers (1, 2) together and one or more connecting conductors (5) projecting through the interlayer, the connecting conductor and the two outer layers being in electrically conducting contact.

## Revendications

1. Poche de transport en tissu et/ou en un matériau en feuille, le matériau étant formé de deux couches extérieures conductrices et d'une couche intermédiaire, **caractérisée en ce que** les deux couches extérieures (1, 2) sont reliées électriquement par un ou plusieurs conducteurs de liaison (5) qui traversent la couche intermédiaire (3).

2. Poche de transport selon la revendication 1, **caractérisée en ce que** les couches extérieures (1, 2) sont en un tissu conducteur et **en ce que** la couche intermédiaire est un revêtement venu d'extrusion.

3. Poche de transport selon la revendication 1 ou 2, **caractérisée en ce que** les conducteurs de liaison (5) sont des fils conducteurs qui sont noyés dans la couche intermédiaire (3) et relient entre elles en assurant la conduction les deux couches extérieures (1, 2).

4. Poche de transport selon la revendication 3, **caractérisée en ce que** les conducteurs de liaison (5) s'étendent depuis le fond de la poche de transport (8) ou de l'embout de sortie (10) de celle-ci en direction de l'embout d'entrée (9) de la poche de transport et **en ce que** les fils conducteurs (11) dans la couche extérieure s'étendent au moins transversalement à cela.

5. Bande de tissu pour la fabrication de poche de transport selon une ou plusieurs des revendications 1 à 4, **caractérisée en ce qu'**elle est formée de deux tissus conducteurs comme couches extérieures (1, 2), d'une couche intermédiaire (3) qui relient l'une à l'autre les deux couches et d'un ou plusieurs conducteurs de liaison (5) qui traversent la couche intermédiaire, le conducteur de liaison et les deux couches extérieures étant en contact assurant la conduction du courant électrique.
